# EUROPÄISCHE PATENTSCHRIFT

(11) **EP 3 281 558 B1**
(45) Veröffentlichungstag und Bekanntmachung des Hinweises auf die Patenterteilung: **17.10.2018**
(21) Anmeldenummer: 17185402.9
(22) Anmeldetag: 08.08.2017
(51) Int. Cl.: A47C 1/032, A47C 17/175

(54) **POLSTERMÖBEL MIT LIEGEFUNKTION**
UPHOLSTERED FURNITURE WITH COUCH FUNCTION
MEUBLE REMBOURRÉ AVEC FONCTION POUR S'ALLONGER

(30) Priorität: 09.08.2016 DE 202016004871 U
(43) Veröffentlichungstag der Anmeldung: 14.02.2018
(73) Patentinhaber: Polinova Polstermöbel GmbH & Co. KG, 31603 Diepenau (DE)
(72) Erfinder: Löwen, Eduard, DE- 32339 Espelkamp (DE); Steinmann, Dieter, DE - 32425 Minden (DE)
(74) Vertreter: Schober, Mirko

(56) Entgegenhaltungen:
- DE-C- 801 527
- US-B1- 6 341 392

## Beschreibung

Die Erfindung betrifft ein Polstermöbel nach dem Oberbegriff des Anspruchs 1.

Derartige Polstermöbel sind beispielsweise aus der US6341392B1 oder der DE801527C bekannt und weisen ein Basiselement auf sowie ein Sitzelement mit einem Sitzpolster, das mit dem Basiselement verbunden ist. Die Verbindung zwischen dem Basiselement und dem Sitzelement erfolgt durch Führungselemente in einer Art und Weise, die es erlaubt, dass das Sitzelement durch eine kombinierte translatorische und rotatorische Bewegung zwischen einer ersten Position und einer zweiten Position hin und her bewegt werden kann. Dabei handelt es sich vorzugsweise bei der ersten Position um eine Sitzposition, in der das Polstermöbel als Sitzmöbel genutzt werden kann. Bei der zweiten Position handelt es sich bevorzugt um eine Liegeposition, die es erlaubt, das Polstermöbel als Schlafplatz zu nutzen.
Hierbei besteht regelmäßig der Wunsch, das Polstermöbel in möglichst einfacher Art und Weise von der einen Position in die andere Position zu überführen. Gleichzeitig soll das Polstermöbel dabei auch eine stabile Standfestigkeit, insbesondere auch in einer Liegeposition bieten. Nach dem Stand der Technik müssen hierfür regelmäßig separate Stützelemente ausgeschwenkt oder ausgefahren werden, oder es ist notwendig, das gesamte Polstermöbel oder lediglich Teile des Polstermöbels auf der Bodenfläche zu verschieben. Hierbei wirken sich insbesondere Teppiche und dergleichen, die unmittelbar von der Frontseite des Polstermöbels auf der Bodenfläche liegen, häufig als störend aus und müssen zunächst entfernt werden.

Der Erfindung liegt daher die Aufgabe zugrunde, ein Polstermöbel zu schaffen, das sich in einer einfacheren Art und Weise von einer ersten Position in eine zweite Position hin und her bewegen lässt.

Die Aufgabe wird gelöst durch ein Polstermöbel mit den Merkmalen des Anspruchs 1. Die Merkmale der abhängigen Ansprüche betreffen vorteilhafte Ausführungsformen.

Erfindungsgemäß ist das Polstermöbel derart gestaltet, dass ein wenigstens am hinteren Teil des Sitzelements angeordneter Abschnitt bei der Bewegung von der ersten Position in die zweite Position eine etwa S-förmige Trajektorie durchläuft, was dazu führt, dass sich ein an dem Sitzelement angeordnetes Stützelement zunächst beabstandet von dem der Standfläche des Basiselements entsprechenden Bodenniveau in Richtung der Front des Polstermöbels bewegt. Erst nach dem Überschreiten einer vorgegebenen Wegstrecke senkt sich das Stützelement auf das Bodenniveau ab. Das Stützelement ist hierzu vorzugsweise starr mit dem Sitzelement verbunden.

Durch die erfindungsgemäße Bewegungsführung des Sitzelements und des daran befindlichen Stützelements wird erreicht, dass das Stützelement während der Bewegung zunächst über ein Hindernis, wie eine Teppichkante, welche sich unmittelbar vor dem Sitzmöbel befindet, hinweg bewegt werden kann. Hierdurch wird die häufig vorgefundene Situation, dass ein unmittelbar vor dem Sitzmöbel liegender Teppich ein Hindernis beim Überführen des Sitzmöbels von der ersten Position in die zweite Position, insbesondere in eine Schlafposition darstellt, überwunden. Wenn das Stützelement nach dem Passieren der Teppichkante auf den Teppich abgesenkt wird, kann sich das Stützelement auf dem Teppich wie auf einer normalen Bodenfläche bewegen. Das Stützelement ist hierbei bevorzugt als Stützrolle ausgebildet, so dass ein Abrollen des Stützelements auf jedem Untergrund möglich ist, ohne dass es auf die Gleiteigenschaften des Stützelements auf dem jeweiligen Untergrund ankommt.

Bevorzugt weist das Polstermöbel ein unteres Führungselement auf. Dieses ist vorzugsweise am Basiselement angeordnet. Besonders bevorzugt handelt es sich um zwei untere Führungselemente, die parallel angeordnet sind. Zwei untere Führungselemente führen zu einer Stabilisierung des Polstermöbels.

Eine vorteilhafte Gestaltung des Polstermöbels, die die erfindungsgemäße Bewegung von Sitzelement und Stützelement ermöglicht, betrifft insbesondere die Gestaltung der Führungselemente. Durch die Gestaltung der Führungselemente kann die Relativbewegung des Sitzelements zum Basiselement gezielt beeinflusst werden, insbesondere ist so eine Überlagerung der im Wesentlichen translatorischen Bewegung des Sitzelements zur Frontseite hin, also nach vorne, durch eine rotatorische Bewegung möglich. Diese kann in vorteilhafter Weise durch Krümmungen eines Führungselements bewirkt werden. In dieser vorteilhaften Gestaltung des Polstermöbels ist der am hinteren Teil des Sitzelements angeordnete Abschnitt ein starres Verbindungselement zwischen dem Sitzelement und einem Führungsgegenelement, das in dem unteren Führungselement geführt ist. Durch die rotatorische Bewegungskomponente ist es nun möglich, den vorderen Bereich des Sitzelements nach dem Zurücklegen der vorgegebenen Wegstrecke abzusenken, um das Stützelement in Kontakt mit dem Boden zu bringen.

In einer weiteren vorteilhaften Gestaltung des Polstermöbels kann die Kombination der translatorischen mit der rotatorischen Bewegung dadurch erzeugt werden, dass die translatorische Bewegung zuerst entlang eines Führungselementes erfolgt. Hierbei ist der am hinteren Teil des Sitzelements angeordnete Abschnitt zusätzlich an einem Verbindungselement beweglich gekoppelt. Das Verbindungselement wiederum ist mit dem freien Ende mittels eines Führungsgegenelements an dem unteren Führungselement geführt. Am Ende dieses Bewegungsabschnitts wird das Verbindungselement um das Führungsgegenelement gedreht, so dass in Summe der am hinteren Teil des Sitzelements angeordnete Abschnitt eine etwa S-förmige Bewegung durchführt.

Vorzugsweise weist das Polstermöbel ein ein Rückenpolster tragendes Rückenelement auf. Dieses ist vorteilhaft mit dem Sitzelement und dem Basiselement in der Art gelenkig verbunden, dass es durch die Bewegung des Sitzelements ebenfalls in einer kombinierten translatorischen und rotatorischen Bewegung gegenüber dem Basiselement von einer ersten Position in eine zweite Position hin und her bewegt wird. In der ersten Position, welche vorteilhaft eine Sitzposition ist, befindet sich die Nutzfläche des Rückenlehnenpolsters vorzugsweise in einer leicht nach hinten geneigten, jedoch im Wesentlichen aufrechten Position. In der zweiten Position hingegen befindet sich die Nutzfläche des Polsters des Rückenelements vorzugsweise in einer zumindest im Wesentlichen horizontalen Position.

Vorzugsweise ist das Polstermöbel, insbesondere die gelenkige Verbindung des Rückenpolsters mit dem Sitzelement und dem Basiselement so ausgeführt, dass das Rückenelement in der ersten Position den geringsten Abstand zur Rückseite des Polstermöbels aufweist. Die erste Position ist hierbei vorzugsweise eine Endposition des Bewegungsbereichs des Rückenelements. Eine derartige Ausführung ermöglicht es, das Polstermöbel mit seiner Rückseite bündig an einer Wand zu positionieren. Wird das Polstermöbel nun von der ersten in die zweite Position überführt, bewegt sich das Rückenelement vom ersten Punkt der Bewegung an von der Wand weg, so dass sich die Wand nicht störend auf die Veränderung der Position auswirkt. Nach dem Stand der Technik müssen Polstermöbel der in Rede stehenden Art hingegen oft von der Wand abgerückt werden, um eine Änderung der Position der Elemente des Polstermöbels, insbesondere eine Überführung von einer Sitz- in eine Liegeposition zu ermöglichen. Dies ist jedoch für den Nutzer umständlich und damit nachteilig.

Vorteilhaft ist, wenn das Polstermöbel einen Antrieb zum Bewegen des Sitzelements aufweist. Bei diesem Antrieb handelt es sich vorzugsweise um einen Linearantrieb. In vorteilhafter Weise können hier Spindelantriebe zum Einsatz kommen, diese zeichnen sich vor allem dadurch aus, dass sie vergleichsweise große Kräfte bewältigen können. Dies ermöglicht es insbesondere auch, die Position des Polstermöbels, insbesondere des Sitzelements, zu verändern, während eine Person das Polstermöbel nutzt. Derartige Antriebe sind leistungsstark genug, um das Sitzelement mit einer auf diesem liegenden oder sitzenden Person zu bewegen. Ein solcher, insbesondere elektrischer Antrieb lässt sich zudem in einfacher und eleganter Weise bedienen, insbesondere, wenn die hierfür nötigen Bedienelemente durch Polster verdeckt angebracht sind.

Besonders bevorzugt weist das Polsterelement ein Fußstützelement auf. Ein solches Fußstützelement dient zur Ablage der Füße und ist vorzugsweise ebenfalls zwischen einer Gebrauchsposition und einer Nichtgebrauchsposition hin und her bewegbar. In seiner Nichtgebrauchsposition nimmt die Nutzfläche des Fußstützelements bevorzugt eine im Wesentlichen vertikale Position ein, während das Fußstützelement in seiner Gebrauchsposition insbesondere eine Position einnimmt, bei der dessen Nutzfläche, zumindest im Wesentlichen, horizontal ausgerichtet ist. Das Fußstützelement ist bevorzugt am Sitzelement angebracht, was den Vorteil mit sich bringt, dass es sich mit dem Sitzelement gemeinsam bewegt, wenn das Sitzelement bewegt wird. Bevorzugt ist das Fußstützelement so gestaltet, dass es zwischen der Gebrauchsposition und der Nichtgebrauchsposition über eine oder eine Mehrzahl Zwischenpositionen bewegbar ist, bei einer bevorzugten stufenlosen Verstellung des Fußstützelements handelt es sich hierbei faktisch um eine beliebige Vielzahl an Zwischenpositionen. Derartige Zwischenpositionen haben den Vorteil, dass neben der Gebrauchsposition weitere mögliche Positionen generiert werden, in denen die Füße in alternativen Positionen gelagert werden können.

Zum Bewegen des Fußstützelements weist das Polstermöbel bevorzugt einen Fußstützenantrieb auf. Auch bei diesem kann es sich vorzugsweise um einen Linearantrieb, insbesondere um einen Spindelantrieb handeln. Der Fußstützenantrieb dient dazu, das Fußstützelement zwischen seiner Gebrauchsposition und seiner Nichtgebrauchsposition zu bewegen. Bevorzugt weist der vorzugsweise elektrische Fußstützenantrieb ihm zugeordnete Steuerelemente auf, mit denen er sich unabhängig vom übrigen Polstermöbel, insbesondere der Ansteuerung anderer Antriebe des Polstermöbels, ansteuern lässt. Dies ermöglicht es dem Nutzer, unterschiedliche Positionen des Fußstützelements mit unterschiedlichen Positionen des Sitzelements und vorteilhafterweise auch des Rückenelements miteinander zu kombinieren, was die Vielseitigkeit des Polstermöbels erhöht.

Das Polstermöbel ist vorteilhaft derart gestaltet, dass das Sitzelement auf seinem Bewegungsweg zwischen der ersten Position und der zweiten Position eine dritte Position durchläuft. Bei dieser dritten Position handelt es sich vorzugsweise um eine Relaxposition. Hierunter versteht man insbesondere eine Position, in der die Nutzfläche des Sitzelements bzw. des Polsters des Sitzelements zur Rückseite des Polstermöbels hin abfällt bzw. stärker abfällt als in der ersten und/oder der zweiten Position. Es ist vorteilhaft, wenn das Durchlaufen der dritten Position ebenfalls durch das Rückenelement vollzogen wird, welches in der dritten Position eine stärkere Neigung seiner Nutzfläche aufweist als in der ersten Position.

Auch für diese Bewegung gilt, dass die Bewegung zwischen der ersten Position und der zweiten Position vorzugsweise eine stufenlose Bewegung ist, d.h., dass quasi eine nicht näher bestimmte Vielzahl entsprechender Zwischenpositionen durchlaufen wird. Dies ermöglicht es, bei der Auswahl der dritten Position durch den Benutzer des Polstermöbels eine dritte Position auszuwählen, die seinen aktuellen Bedürfnissen besonders gut entspricht.

Ermöglicht wird diese Bewegung des Sitzelements insbesondere durch die Gestaltung der Führungselemente. Bei diesen kann es sich bevorzugt um Führungsschienen, insbesondere mit einem C-förmigen Querschnitt, handeln. Es ist vorteilhaft, wenn jedes Führungselement mit mindestens einem Führungsgegenelement zusammenwirkt. Bei dem Führungsgegenelement handelt es sich bevorzugt um eine Führungsrolle.

Zum einen hat eine besonders vorteilhafte Kombination aus einer Führungsschiene mit einem C-förmigen Querschnitt und einer Führungsrolle insbesondere den Vorteil, dass die Führungselemente Krümmungen aufweisen können. Derartige Krümmungen erleichtern es, die erfindungsgemäßen Bewegungsabläufe zu realisieren.

Bevorzugt weisen das untere Führungselement bzw. die unteren Führungselemente zwei entgegengesetzte Biegungen auf. Diese geben dem Führungselement bevorzugt einen zumindest etwa S-förmigen Verlauf. Ein solcher Verlauf ermöglicht es, die erfindungsgemäße Bewegung des Sitzelements herbeizuführen, insbesondere dafür zu sorgen, dass das Sitzelement bei seiner Bewegung nach vorne zunächst eine Absenkung des hinteren Bereichs seiner Nutzfläche erfährt, welche daraufhin nach dem Passieren der hinteren Biegung durch das Führungsgegenelement wieder angehoben wird. Durch das Anheben des hinteren Bereichs des Sitzelements vollführt das Sitzelement bevorzugt eine nach vorne kippende Drehbewegung, die insbesondere dazu führt, dass das Stützelement auf das Bodenniveau abgesenkt wird. Im weiteren Verlauf, d.h. vor bzw. frontseitig der vorderen Biegung weist das untere Führungselement bevorzugt einen zur Front des Polstermöbels hin annähernd waagerechten, ggf. leicht abfallenden Verlauf auf. Während der Bewegung über diesen Streckenabschnitt befindet sich das Stützelement bevorzugt bereits im Kontakt mit dem Boden.

Zum anderen hat eine weitere besonders vorteilhafte Kombination aus einer Führungsschiene mit einem C-förmigen Querschnitt und mindestens einer Führungsrolle insbesondere den Vorteil, dass der Bewegungsablauf des wenigstens am hinteren Teil des Sitzelements angeordneten Abschnitts, der in dieser Ausführung an ein Verbindungselement angeordnet ist, zweigeteilt werden kann. Anfangs bewegt sich der angeordnete Abschnitt parallel zum Führungselement nach vorne. Dabei wird das Verbindungselement, das an beiden Enden beweglich befestigt ist, mittels eines zweiten unteren Führungsgegenelements, das ebenfalls in dem Führungselement geführt wird, zwangsgeführt. Besonders bevorzugt ist ein drittes unteres Führungsgegenelement an dem Verbindungselement so angebracht, dass es bei der Bewegung entlang des Führungselements auf diesem rollt. Dabei ist das dritte untere Führungsgegenelement bevorzugt, vom ersten Führungsgegenelement aus betrachtet, hinter dem zweiten unteren Führungselement angeordnet. Diese Anordnung stabilisiert die Zwangsführung, insbesondere im vorderen Abschnitt des Führungselements. Ganz besonders bevorzugt erfährt das Sitzelement bei seiner Bewegung nach vorne eine Absenkung des hinteren Bereichs seiner Nutzfläche, was darauf beruht, dass das Führungselement ebenfalls nach vorne hin abgesenkt ist. Dabei kann das Führungselement gerade oder leicht gebogen sein.

Am Ende dieses Bewegungsabschnitts stößt das erste Führungsgegenelement gegen die Endbegrenzung des Führungselements. Dabei ist das C-förmige Führungselement im Bereich des zweiten unteren Führungsgegenelements nach oben hin ausgespart, so dass das Verbindungselement, mit dem am hinteren Teil des Sitzelements angeordneten Abschnitt und dem angeordneten zweiten, und gegebenenfalls dritten, unteren Führungsgegenelement, sich um das erste untere Führungselement nach oben drehen kann und so die etwa S-förmige Bewegung des angeordneten Abschnitts fortsetzt und dabei das Stützelement auf das Bodenniveau abgesenkt.

In einer ganz besonders bevorzugten Ausführungsform ist auf dem Führungselement unmittelbar neben der Aussparung eine Führungshilfe angebracht, die das zweite untere Führungselement bei der Drehbewegung des Verbindungselements zumindest abschnittsweise unterstützt. In der Ausführung mit dem dritten unteren Führungsgegenelement kann die Führungshilfe, die bevorzugt vor der Aussparung für das zweite untere Führungsgegenelement angeordnet ist, mit einer Rampe versehen werden, auf der das dritte untere Führungsgegenelement im letzten Abschnitt der Translationsbewegung die Drehbewegung des Verbindungselements einleitet, indem es auf der Rampe hochgeführt wird.

Zusätzlich zum unteren Führungselement bzw. zu den unteren Führungselementen weist das Polstermöbel bevorzugt ein oberhalb von dem Führungselement angeordnetes oberes Führungselement auf. Es versteht sich, dass das Polstermöbel vorteilhafterweise ebenfalls zwei obere Führungselemente aufweist. Diese sind bevorzugt paarweise in den seitlichen Bereichen des Polstermöbels in dessen Breitenrichtung angeordnet. Das obere Führungselement bzw. die beiden oberen Führungselemente sind dabei bevorzugt an dem Sitzelement angeordnet. Das entsprechende Führungsgegenelement befindet sich vorzugsweise im vorderen Bereich des Basiselements.

Es ist von Vorteil, wenn das obere Führungselement einen geraden Verlauf aufweist. Dabei weist das obere Führungselement besonders bevorzugt zur Frontseite des Polstermöbels hin einen größeren Abstand zur Nutzfläche des Sitzelements auf als zur Rückseite des Polstermöbels hin. Hierdurch ergibt sich über den Bewegungsweg des Sitzelements eine leichte Absenkung desselben, was im Hinblick auf die Gesamtbewegungsführung, insbesondere auf die abgesenkte Position des Stützelements in der zweiten Position, vorteilhaft ist.

Die Erfindung wird im Folgenden anhand der Figuren 1 bis 14 schematisch näher erläutert.
Fig. 1 zeigt eine vereinfachte Darstellung eines beispielhaften erfindungsgemäßen Polstermöbels in der ersten Position.
Fig. 2 und 3 zeigen vereinfachte Darstellungen des beispielhaften erfindungsgemäßen Polstermöbels in verschiedenen Zwischenpositionen zwischen der ersten und der zweiten Position.
Fig. 4 zeigt das beispielhafte erfindungsgemäße Polstermöbel in der zweiten Position.
Fig. 5 zeigt eine perspektivische Darstellung von Teilen des erfindungsgemäßen Polstermöbels in der ersten Position.
Fig. 6 und 7 zeigen perspektivische Darstellungen von Teilen des erfindungsgemäßen Polstermöbels in verschiedenen Zwischenpositionen zwischen der ersten und der zweiten Position.
Fig. 8 zeigt eine perspektivische Darstellung von Teilen des erfindungsgemäßen Polstermöbels in der zweiten Position.
Fig. 9 zeigt eine perspektivische Darstellung des erfindungsgemäßen Polstermöbels in der ersten Position von unten.
Fig. 10 zeigt eine perspektivische Darstellung von Teilen des erfindungsgemäßen Polstermöbels in der zweiten Position von unten.
Fig. 11 zeigt eine perspektivische Darstellung von Teilen des erfindungsgemäßen Polstermöbels im Bereich des Fußstützelements.
Fig. 12 zeigt eine weitere Ausführung eines erfindungsgemäßen Polstermöbels, wobei sich das Polstermöbel in der Position 1, der Sitzposition, befindet.
Fig. 13 zeigt das Polstermöbel der Fig. 12 in einer Übergangsposition.
Fig. 14 zeigt das Polstermöbel der Fig. 12 in der Position 2, der Liegeposition.

Das in den Figuren 1 bis 11 dargestellte beispielhafte erfindungsgemäße Polstermöbel 1 weist ein Basiselement 2, ein Sitzelement 3 und bevorzugt ein Rückenelement 4 auf. Das Sitzelement 3 weist beispielshaft ein Strukturelement 20 und ein Polsterelement 21 auf. Der linke Teil des Strukturelements 20 entspricht dem Abschnitt 25, der am hinteren Teil des Sitzelements angeordnet ist. Diese Unterteilungen sind lediglich schematisch und stark vereinfacht und soll an dieser Stelle im Wesentlichen dazu führen, die Nachvollziehbarkeit der Funktion anhand der Abbildungen zu vereinfachen. Gleiches gilt für das Rückenelement 4, welches sich beispielhaft aus einem Strukturelement 22 und einem Polsterelement 23 zusammensetzt. In den Fig. 1 bis 4 und 9 bis 11 sind die Polsterelemente 21 und 23 dargestellt. In den Fig. 5 bis 8 hingegen sind nur das Strukturelement 20 des Sitzelements 3 und das Strukturelement 22 des Rückenelements 4 dargestellt. Dies soll vor allem die Erkennbarkeit der relativen räumlichen Anordnung der einzelnen Funktionselemente zueinander erleichtern. Zudem stellen die Abbildungen nur eine Hälfte des erfindungsgemäßen Polstermöbels 1 dar, wobei die Schnittebene der Darstellung jeweils unmittelbar neben die mittig angeordneten Antrieben 13 und 11 gelegt ist. Die Lage der Schnittebenen wurde in den einzelnen Abbildungen so gelegt, dass die Antriebe 13 und 11 noch von der Abbildung erfasst sind, in anderen Abbildungen wurde die Schnittebene so gelegt, dass die Antriebe nicht Bestandteil der Abbildung sind und so die Sichtbarkeit anderer Elemente nicht verhindern, die ansonsten von den Antrieben verdeckt wären.

Das Sitzelement 3 ist mit dem Basiselement 2 in vorteilhafter Weise durch ein Paar untere Führungselemente 5 und ein Paar obere Führungselemente 6 verbunden. Die unteren Führungselemente 5 weisen im gezeigten Beispiel einen in vorteilhafter Weise in etwa S-förmigen Verlauf auf. Die oberen Führungselemente 6 verlaufen hingegen gerade und haben im vorderen Bereich einen größeren Abstand zur Nutzfläche 7 des Sitzelements 3 als im hinteren Bereich.

Das Rückenelement 4 ist in vorteilhafter Weise über einen ersten Lenker 8 mit dem Basiselement 1 und in besonders vorteilhafter Weise über einen zweiten Lenker 9 mit dem Sitzelement 3 verbunden. Im gezeigten Beispiel sind der erste Lenker 8 und der zweite Lenker 9 bevorzugt gebogen ausgeführt.

Ein Fußstützelement 10 ist im Bereich des vorderen Endes der Nutzfläche 7 mit dem Sitzelement 3 gelenkig verbunden. Das Fußstützelement 10 kann in vorteilhafter Weise durch einen Fußstützenantrieb 11 zwischen der in Fig. 11 dargestellten Nichtgebrauchsposition und der z.B. in der Fig. 9 dargestellten Gebrauchsposition hin und her bewegt werden. Der Fußstützenantrieb 11 ist in vorteilhafter Weise in etwa mittig am Polstermöbel aufgenommen. Wie z.B. in den Fig. 2 bis 11 zu erkennen ist, ist das Fußstützelement 10 sowohl durch den Fußstützenantrieb 11 wie auch durch eine Lenkeranordnung 12 mit dem Sitzelement 3 verbunden. Bei einer Belastung des Fußstützelements 10 wird die vom Fußstützelement 10 aufgenommene Last derart über den Fußstützenantrieb 11 und die Lenkeranordnung 12 im Sitzelement 3 eingeleitet, dass der Fußstützenantrieb 11 den überwiegenden Teil der in das Sitzelement 3 einzuleitenden Gewichtskraft trägt.

Ein in vorteilhafter Weise ebenfalls in etwa mittig angeordneter Antrieb 13 - ebenfalls z.B. in Fig. 9 oder 10 zu erkennen - bewirkt die in den Figuren dargestellte Bewegung des Sitzelements 3 zwischen seiner in den Fig. 1, 5 und 9 dargestellten ersten Position und seiner in den Fig. 4, 8 und 10 dargestellten zweiten Position.

Fig. 1 zeigt das beispielhafte erfindungsgemäße Polstermöbel 1 in seiner ersten Position. Die Nutzfläche des Rückenelements 4 ist in einer vergleichsweise aufrechten Stellung und gegenüber der Vertikalen leicht nach hinten geneigt. Die Nutzfläche 7 des Sitzelements 3 befindet sich in einer annähernd horizontalen Position, fällt lediglich leicht nach hinten ab. Die Winkel der Nutzflächen 7 und 14 sind hierbei vorzugsweise so gewählt, dass sich eine angenehme Sitzposition ergibt.

Bewegt der Antrieb 13 nun das Sitzelement 3 nach vorne, so bewegt sich ein unteres Führungsgegenelement 15 im unteren Führungselement 5 nach vorne. Das untere Führungsgegenelement 15 ist starr am Sitzelement 3 aufgenommen. Es handelt sich in vorteilhafter Weise um eine Führungsrolle. Eine derartige Führungsrolle ist besonders gut geeignet, die Biegungen des unteren Führungselements 5 zu passieren. Gleichzeitig bewegt sich ein oberes Führungsgegenelement 16, welches im gezeigten Beispiel in vorteilhafter Weise im vorderen Bereich des Basiselements 2 starr mit dem Basiselement 2 verbunden ist, in dem oberen Führungselement 6 nach hinten, also zu dessen zur Rückseite des Polstermöbels weisenden Ende hin. Bei dem oberen Führungsgegenelement 16 handelt es sich bevorzugt um ein Gleitelement. Derartige Gleitelemente sind insbesondere in der Kombination mit geraden Führungselementen von Vorteil.

Wie in den Fig. 2, 6 und 7 zu erkennen ist, bewegt sich das untere Führungsgegenelement 15 im unteren Führungselement 5 zunächst leicht nach unten, während sich das Sitzelement 3 nach vorne bewegt. Hierdurch wird der hintere Bereich der Nutzfläche 7 weiter gegenüber dem vorderen Bereich der Nutzfläche 7 abgesenkt. Gleichzeitig bewirkt die Bewegung des Sitzelements 3 über den ersten Lenker 8 und den zweiten Lenker 9 eine Bewegung des Rückenelements 4. Dieses bewegt sich zunächst (Fig. 6) ebenfalls nach vorne, insbesondere um zu verhindern, dass das Rückenelement 4 mit einer hinter dem Polstermöbel 1 befindlichen Wand kollidiert. Im weiteren Bewegungsverlauf beginnt das Rückenelement 4 eine zunehmend flachere Position einzunehmen (Fig. 2 und 7).

Im weiteren Bewegungsverlauf, der durch den Übergang der Fig. 2 zur Fig. 3 dargestellt ist, bewegt sich das untere Führungsgegenelement 15 in der unteren Führungsschiene 5 nach oben, wenn es die beiden Biegungen und die dazwischen liegenden, nach vorne ansteigenden Bereiche des Führungselements 5 passiert. Dies verleiht der Bewegung des Sitzelements 3 eine nach vorne gerichtete rotatorische Komponente. Der hintere Bereich der Nutzfläche 7 des Sitzelements 3 hebt sich gegenüber dem vorderen Bereich der Nutzfläche 7 an. Dadurch nähert sich die Nutzfläche 7 einer waagerechten Position. Gleichzeitig wird nun das vorzugsweise starr am Sitzelement 3 aufgenommene Stützelement 17 abgesenkt. Das Stützelement 17 ist im gezeigten Beispiel in vorteilhafter Weise als Stützrolle ausgebildet. Die Position der Rückenlehne flacht in diesem Teil des Bewegungsablaufs weiter ab. Bei einem Vergleich des Abstandes zwischen der Bodenfläche 18 und dem Stützelement 17 in den Fig. 2, 3 und 4 wird deutlich, wie sich das Stützelement 17 der Bodenfläche 18 nähert, während das untere Führungsgegenelement 15 den S-Förmig gekrümmten Bereich des unteren Führungselements durchläuft. Fig. 3 zeigt die Position des unteren Führungselements 17 unmittelbar vor dem Aufsetzen auf der Bodenfläche 18.

Im letzten Abschnitt der Bewegung in die in den Fig. 4, 8 und 10 dargestellten zweiten Position bewegt sich das Sitzelement 3 noch einen vergleichsweise kurzen Weg. Das Stützelement 17 bewegt sich auf diesem Wege vorzugsweise in Kontakt mit der Bodenfläche 18. In diesem in den Fig. 3 und 4 dargestellten Abschnitt des Bewegungsablaufs bewegt sich im gezeigten Beispiel vor allem das sich absenkende Rückenelement 4. Wenn die in den Fig. 4, 8 und 10 dargestellte zweite Position erreicht ist, hat die Nutzfläche 14 des Rückenelements 4 eine in etwa horizontale Position erreicht. Beim Vergleich der Bewegungswege von Sitzelement 3 und Rückenelement 4 über die Fig. 1 bis 4 wird deutlich, dass das Rückenelement 4 in der in den Fig. 3 und 4 dargestellten Teilbewegung einen vergleichsweise großen Teil der rotatorischen Komponente seiner Gesamtbewegung zurücklegt, während das Sitzelement 3 nur noch einen sehr geringen Wegbereich zurücklegt.

Diese Kinematik, die sich aus konstruktiven und Nutzererfordernissen ergibt, hat auf dem letzten Stück der Bewegung einen Nachteil. Betrachtet man den rückläufigen Bewegungsablauf von der Fig. 3 zur Fig. 4, so muss der Antrieb mit einem geringen Bewegungsweg, der sich am Bewegungsweg des Sitzelements 3 messen lässt, das Rückenelement 4 aus seiner horizontalen Position herausheben. Hierbei ergeben sich vergleichsweise ungünstige Hebelverhältnisse. Es kann daher von Vorteil sein, ein - in den Figuren nicht gezeigtes - Unterstützungselement vorzusehen, welches auf dem ersten Teil dieses Weges eine zusätzliche Kraft auf das Rückenelement 4 ausübt. Hierbei kann es sich beispielsweise um eine Feder handeln, die zwischen dem Basiselement 2 und dem ersten Lenker 8 angeordnet ist und sich insbesondere auf dem letzten Abschnitt des Weges des Rückenelements 4 in die zweite Position spannt.

Die Figur 12 zeigt die Seitenansicht einer weiteren Ausführungsform des erfindungsgemäßen Polstermöbels 1. Das Polstermöbel befindet sich in der Position 1, der Sitzposition. Das Rückenelement 4 steht aufrecht und das Sitzelement 3 ist zum Rückenelement 4 hin leicht abgesenkt. Das Führungselement 5 ist an dem Basiselement 2 angeordnet. In dem Führungselement 5 sind die unteren Führungsgegenelemente 15, 26 (hier nicht gezeigt) angeordnet. Auf dem Führungselement 5 steht das dritte untere Führungsgegenelement 27. Die Führungsgegenelemente 15, 26, 27 sind an dem Verbindungselement 28 angeordnet, das in dieser Position nahezu parallel zum Führungselement 5 liegt und mit dem Abschnitt 25 beweglich gekoppelt ist. Der Abschnitt 25 ist weiterhin am hinteren Teil des Sitzelements 3 angeordnet. Das obere Führungselement 6 ist ebenfalls an dem Sitzelement 3 angeordnet. Bei der Bewegung von der Sitzposition in die Liegeposition bewegt sich das Führungselement 6 entlang dem Führungsgegenelement 16, das fest mit dem Basiselement verbunden ist.

Am rechten Ende des unteren Führungselements 5 ist eine Aussparung 30 angebracht, deren Funktion in der Fig. 13 beschrieben wird. Links neben der Aussparung 30 ist eine Führungshilfe 29 angeordnet.

Wird nun das Sitzelement 3 nach rechts gezogen oder von einem motorischen Antrieb geschoben, so bewegen sich die unteren Führungsgegenelemente 15, 26, 27 in bzw. auf dem unteren Führungselement 5 nach rechts und das obere Führungselement 6 bewegt sich an dem oberen Führungsgegenelement 16 ebenfalls nach rechts, bis das untere Führungsgegenelement 15 an das rechte Ende des unteren Führungselements 5 stößt. Dadurch dass das Rückenelement 4 unten mit dem Sitzelement 3 gekoppelt ist, bewegt sich das untere Ende des Rückenelements 4 ebenfalls nach rechts, so dass das Rückenelement 4 von einer aufrechten Position (Fig. 12) in eine waagerechte Position (Fig. 14) überführt wird.

Die Figur 13 zeigt das Polstermöbel 1 kurz nach dem Anschlag des Führungsgegenelements 15 an das rechte Ende des unteren Führungselements 5. Das untere Führungsgegenelement 15 kann der Bewegung des Sitzelements 3 nicht mehr folgen. Der am hinteren Teil des Sitzelements 3 angeordnete Abschnitt 25 zieht jetzt an dem Verbindungselement 28, so dass sich dieses um das untere Führungsgegenelement 15 dreht. Bei dem Anschlag des unteren Führungsgegenelements 15 gegen das Ende des Führungselements 5 kommt das zweite untere Führungsgegenelement 26 unter der Aussparung 30 zu liegen. Bei der nun einsetzenden Drehbewegung um das untere Führungsgegenelement 15 wird das zweite untere Führungsgegenelement 26 durch die Aussparung 30 gehoben und entlang der Führungshilfe 29 geführt. Das dritte untere Führungsgegenelement 27 hebt von dem Führungselement 5 ab.

Durch diese Drehbewegung wird der Abschnitt 25 und damit der hintere Teil des Sitzelements 3 durch das Verbindungselement 28 angehoben und dabei um das feststehende obere Führungsgegenelement 16 gedreht. Diese Drehung bewirkt, dass sich das Stützelement 17, das am vorderen Ende des Sitzelements 3 angeordnet ist, absenkt. In diesem Ausführungsbeispiel ist das Fußstützelement 10 ebenfalls ausgefahren worden.

Die Figur 14 zeigt das Polstermöbel 1 in der Position 2, der Liegeposition. Wenn das linke Ende des oberen Führungselements 6 an dem feststehenden oberen Führungsgegenelement 16 anschlägt, ist die Auszugsbewegung, die Bewegung aus der Position 1 in die Position 2, beendet und das Stützelement 17 befindet sich auf der Bodenfläche 18. In der hier gezeigten Ausführungsform hat sich der Kopplungspunkt zwischen dem Verbindungselement 28 und dem Abschnitt 25 etwas über den Zenit der Drehbewegung hinweg bewegt, was zu einer größeren Stabilität des Polstermöbels 1 in der Position 2 führt. Die Nutzfläche 14 des Rückenelements 4, die Nutzfläche 7 des Sitzelements 3 und die Nutzfläche 19 des Fußstützelements 10 liegen in einer Ebene und bilden so eine gute Liegefläche.

Wird aus dieser Position das Sitzelement 3 nach links bewegt, so verhindert das Führungselement 29, an dem das zweite untere Führungselement 26 anliegt, dass sich das untere Führungsgegenelement 15 ebenfalls nach links bewegt. So wird zuerst die Drehbewegung eingeleitet, bis das zweite untere Führungsgegenelement 26 durch die Einsparung 30 vollständig in das untere Führungselement 5 eingetaucht ist. Das auf dem unteren Führungselement 5 aufliegende dritte untere Führungsgegenelement 27 verhindert mit den beiden anderen unteren Führungsgegenelementen 15, 26 eine weitere Drehung, so dass dann die Translationsbewegung entlang des unteren Führungselements 5 eingeleitet wird.

Wird das Polstermöbels 1 von der Position 1 (Fig. 12) in die Position 2 (Fig. 14) bewegt, so durchläuft der Abschnitt 25 und somit der hintere Teil des Sitzelements eine etwa S-förmige Bewegung, was bewirkt, dass anfangs das Stützelement 17 angehoben und im letzten Bewegungsabschnitt auf die Bodenfläche 18 abgestellt wird.

### Bezugszeichenliste:

- 1: Polstermöbel
- 2: Basiselements
- 3: Sitzelement
- 4: Rückenelement
- 5: untere Führungselemente
- 6: obere Führungselemente
- 7: Nutzfläche (Sitzelement)
- 8: erster Lenker
- 9: zweiter Lenker
- 10: Fußstützelement
- 11: Fußstützenantrieb
- 12: Lenkeranordnung
- 13: Antrieb
- 14: Nutzfläche (Rückenelement)
- 15: unteres Führungsgegenelement
- 16: oberes Führungsgegenelement
- 17: Stützelement
- 18: Bodenfläche
- 19: Nutzfläche (Fußstützelement)
- 20: Strukturelement (Sitzelement)
- 21: Polsterelement (Sitzelement)
- 22: Strukturelement (Rückenelement)
- 23: Polsterelement (Rückenelement)
- 25: Abschnitt (am hinteren Teil des Sitzelements angeordnet)
- 26: zweites unteres Führungsgegenelement
- 27: drittes unteres Führungsgegenelement
- 28: Verbindungselement
- 29: Führungshilfe
- 30: Aussparung

## Patentansprüche

1. Polstermöbel (1), mit einem Basiselement (2), einem insbesondere ein Sitzpolster tragendes Sitzelement (3), wobei das Basiselement (2) und das Sitzelement (3) durch Führungselemente (5, 6) derart verbunden sind, dass das Sitzelement (3) durch eine kombinierte translatorische und rotatorische Bewegung gegenüber dem Basiselement (2) von einer ersten Position, insbesondere einer Sitzposition, in eine zweite Position, Liegeposition, hin- und herbewegt werden kann,
**dadurch gekennzeichnet,**
**dass** das Polstermöbel (1) derart gestaltet ist, dass ein wenigstens am hinteren Teil des Sitzelements (3) angeordneter Abschnitt (25) bei der Bewegung von der ersten Position in die zweite Position eine etwa S-förmige Trajektorie durchläuft, was dazu führt, dass sich ein an dem Sitzelement (3) angeordnetes Stützelement (17) zur Abstützung des Sitzelements (3), insbesondere eine Stützrolle, zunächst beabstandet von dem der Bodenfläche (18) unter dem Basiselement (2) entsprechenden Bodenniveau in Richtung der Vorderseite des Polstermöbels (1) bewegt und sich erst nach dem Überschreiten einer vorgegebenen Wegstrecke auf das Bodenniveau absenkt.

2. Polstermöbel (1) nach Anspruch 1,
**dadurch gekennzeichnet,**
**dass** das Polstermöbel (1), insbesondere das Basiselement (2), ein unteres Führungselement (5), vorzugsweise zwei parallel angeordnete untere Führungselemente (5), aufweist.

3. Polstermöbel (1) nach Anspruch 2,
**dadurch gekennzeichnet,**
**dass** der wenigstens am hinteren Teil des Sitzelements (3) angeordneten Abschnitt (25) an ein Führungsgegenelement (15) angeordnet ist, wobei das untere Führungselement (5) zwei entgegengesetzte Biegungen, vorzugsweise einen zumindest in etwa S-förmigen Verlauf, aufweist.

4. Polstermöbel (1) nach einem der Ansprüche 1 oder 2,
**dadurch gekennzeichnet,**
**dass** der wenigstens am hinteren Teil des Sitzelements (3) angeordnete Abschnitt (25) beweglich an ein Verbindungselement (28) angeordnet ist, welches mit dem freien Ende mittels eines Führungsgegenelements (15) an dem unteren Führungselement (5) geführt ist.

5. Polstermöbel (1) nach einem der vorigen Ansprüche,
**dadurch gekennzeichnet,**
**dass** das Polstermöbel (1) ein, insbesondere ein Rückenpolster tragendes, Rückenelement (4) aufweist, welches mit dem Sitzelement (3) und dem Basiselement (2) derart gelenkig verbunden ist, dass es durch die Bewegung des Sitzelements (3)ebenfalls in einer kombinierten translatorischen und rotatorischen Bewegung gegenüber dem Basiselement (2) von einer ersten Position, insbesondere einer Sitzposition, in eine zweite Position, Liegeposition, hin- und herbewegt wird.

6. Polstermöbel (1) nach Anspruch 5,
**dadurch gekennzeichnet,**
**dass** die Bewegung des Rückenelements (4) so ausgeführt ist, dass das Rückenelement (4) in der ersten Position den geringsten Abstand zur Rückseite des Polstermöbels (1) aufweist.

7. Polstermöbel (1) nach einem der vorigen Ansprüche,
**dadurch gekennzeichnet,**
**dass** das Polstermöbel (1) einen Antrieb (13), vorzugsweise einen Linearantrieb, zum Bewegen des Sitzelements (3) aufweist.

8. Polstermöbel (1) nach einem der vorigen Ansprüche,
**dadurch gekennzeichnet,**
**dass** das Polstermöbel (1), insbesondere das Sitzelement (3), ein Fußstützelement (10) zur Ablage der Füße aufweist, das zwischen einer Nichtgebrauchsposition und einer Gebrauchsposition hin- und herbewegbar ist.

9. Polstermöbel (1) nach Anspruch 8,
**dadurch gekennzeichnet,**
**dass** das Polstermöbel (1) einen Fußstützenantrieb (11), insbesondere einen Linearantrieb, zum Bewegen des Fußstützelements (10) zwischen seiner Gebrauchsposition und seiner Nichtgebrauchsposition aufweist.

10. Polstermöbel (1) nach Anspruch 8 oder 9,
**dadurch gekennzeichnet,**
**dass** der Fußstützenantrieb (11) zumindest in etwa mittig entlang der Breitenrichtung des Fußstützelements (10) angeordnet ist.

11. Polstermöbel (1) nach einem der Ansprüche 8 bis 10,
**dadurch gekennzeichnet,**
**dass** der Fußstützenantrieb (11) das Fußstützelement (10) in seiner Gebrauchsposition gegen das Polstermöbel (1), insbesondere gegen das Sitzelement (3), abstützt, insbesondere wobei wenigstens die genannte Gewichtskraft einer senkrecht in vertikaler Richtung auf den Mittelpunkt der Nutzfläche (19) des Fußstützelements (10) einwirkenden Last über den Fußstützenantrieb (11) in das Polstermöbel (1), insbesondere in das Sitzelement (3), eingeleitet werden.

12. Polstermöbel (1) nach einem der vorigen Ansprüche,
**dadurch gekennzeichnet,**
**dass** die vorgegebene Wegstrecke so gewählt ist, dass sich das Stützelement beabstandet vom Bodenniveau zumindest bis über die Position der Vorderseite des sich in der ersten Position befindenden Polstermöbels, insbesondere über die Position des Lots vom unteren Rand der Nutzfläche (19) des sich in der Nichtgebrauchsposition befindlichen Fußstützelements (10) des sich in der ersten Position befindenden Polstermöbels (1), weg bewegt.

13. Polstermöbel nach einem der Ansprüche 5 bis 12,
**dadurch gekennzeichnet,**
**dass** die Nutzfläche (7) des Sitzelements (3) mit der Nutzfläche (14) des Rückenelements (4) in der zweiten Position eine zumindest im Wesentlichen ebene Fläche bildet.

14. Polstermöbel (1) nach einem der vorigen Ansprüche,
**dadurch gekennzeichnet,**
**dass** das Polstermöbel (1) eine Mehrzahl in Breitenrichtung des Polstermöbels (1) aneinander angrenzende Polstermöbelsegmente mit zumindest im Wesentlichen horizontalen Nutzflächen, insbesondere Sitz- und/oder Liegeflächen, aufweist, wobei das Basiselement (2) und das Sitzelement (3) ein Polstermöbelsegment bilden, wobei wenigstens ein erstes weiteres Polstermöbelsegment, vorzugsweise ein erstes weiteres Polstermöbelsegment und ein zweites weiteres Polstermöbelsegment, an das Sitzelement (3) angrenzen und wobei die Nutzflächen des weiteren Polstermöbelsegments und des Sitzelements in der ersten Position und/oder der zweiten Position eine zumindest im Wesentlichen ebene Fläche bilden.

15. Polstermöbel (1) nach einem der vorigen Ansprüche,
**dadurch gekennzeichnet,**
**dass** das Polstermöbel (1), insbesondere die Führungselemente, derart gestaltet ist/sind, dass das Sitzelement (3), vorzugsweise das Sitzelement (3) und das Rückenelement (4), auf seinem Bewegungsweg zwischen der ersten Position und der zweiten Position eine dritte Position, insbesondere eine Relaxposition, durchläuft, in der die Nutzfläche (7) des Sitzelements (3) zur Rückseite des Polstermöbels hin abfällt.

16. Polstermöbel (1) nach Anspruch 3,
**dadurch gekennzeichnet,**
**dass** das untere Führungselement (5) zwischen den beiden Biegungen einen zur Frontseite des Polstermöbels (1) hin ansteigenden, vorzugsweise geraden, Verlauf aufweist.

17. Polstermöbel (1) nach einem der Ansprüche 2, 3 oder 16,
**dadurch gekennzeichnet,**
**dass** das untere Führungselement (5) vor und/oder hinter den beiden Biegungen einen zur Frontseite des Polstermöbels hin abfallenden, vorzugsweise geraden, Verlauf aufweist.

18. Polstermöbel (1) nach Anspruch 3,
**dadurch gekennzeichnet,**
**dass** das untere Führungselement (5) einen zur Frontseite des Polstermöbels hin abfallenden, vorzugsweise geraden, Verlauf aufweist.

19. Polstermöbel (1) nach einem der vorigen Ansprüche,
**dadurch gekennzeichnet,**
**dass** das Polstermöbel (1), insbesondere das Sitzelement (3), ein oberes Führungselement (6), vorzugsweise zwei parallel angeordnete obere Führungselemente (6), aufweist.

20. Polstermöbel (1) nach Anspruch 19,
**dadurch gekennzeichnet,**
**dass** das obere Führungselement (6) einen geraden Verlauf aufweist, insbesondere zur Frontseite des Polstermöbels (1) hin einen größeren Abstand zur Nutzfläche (7) des Sitzelements (3) hin aufweist als zur Rückseite des Polstermöbels (1) hin.

## Claims

1. Upholstered furniture (1), with a base element (2), a seat element (3), more particularly supporting a seat cushion, wherein the base element (2) and the seat element (3) are connected by guide elements (5, 6) so that the seat element (3) can be moved to and fro through a combined translational and rotational movement relative to the base (2) from a first position, more particularly a sitting position, into a second position, a couch position, **characterised in that** the upholstered furniture (1) is configured so that a portion (25) arranged at least at the rear part of the seat element (3) when moving from the first position into the second position runs through an approximately S-shaped trajectory which has the result that a supporting element (17), more particularly a support roller, mounted on the seat element (3) for supporting the seat element (3), moves initially at a distance from the floor level corresponding to the floor surface (18) underneath the base element (2), towards the front side of the upholstered furniture (1) and sinks down onto the floor level only after exceeding a predetermined path.

2. Upholstered furniture (1) according to claim 1 **characterised in that** the upholstered furniture (1), more particularly the base element (2), comprises a lower guide element (5), preferably two lower guide elements (5) arranged parallel to one another.

3. Upholstered furniture (1) according to claim 2 **characterised in that** the portion (25) which is arranged at least on the rear part of the seat element (3) is arranged on a guide counter element (15) wherein the lower guide element (5) comprises two opposite bends, preferably an at least approximately S-shaped path.

4. Upholstered furniture (1) according to one of claims 1 or 2 **characterised in that** the portion (25) which is arranged at least at the rear part of the seat element (3) is mounted moveably on a connecting element (28) which is guided by its free end on the lower guide element (5) by means of a guide counter element (15).

5. Upholstered furniture (1) according to one of the preceding claims, **characterised in that** the upholstered furniture (1) comprises a back element (4), more particularly supporting a backrest cushion, which is connected for articulated movement to the seat element (3) and the base element (2) so that it is moved by the movement of the seat element (3) likewise in a combined translational and rotational movement relative to the base element (2) to and fro from a first position, more particularly a sitting position, into a second position, couch position.

6. Upholstered furniture (1) according to claim 5 **characterised in that** the movement of the back element (4) is executed so that the back element (4) has in the first position the smallest distance from the rear side of the upholstered furniture (1).

7. Upholstered furniture (1) according to one of the preceding claims **characterised in that** the upholstered furniture (1) comprises a drive (13), preferably a linear drive, for moving the seat element (3).

8. Upholstered furniture (1) according to one of the preceding claims **characterised in that** the upholstered furniture (1), more particularly the seat element (3), has a footrest element (10) for supporting the feet, which can be moved between a non-use position and a useful position.

9. Upholstered furniture (1) according to claim 8 **characterised in that** the upholstered furniture (1) comprises a footrest drive (11), more particularly a linear drive, for moving the footrest element (10) between its useful position and its non-use position.

10. Upholstered furniture (1) according to claim 8 or 9 **characterised in that** the footrest drive (11) is arranged at least approximately in the centre along the width direction of the footrest element (10).

11. Upholstered furniture (1) according to one of claims 8 to 10 **characterised in that** the footrest drive (11) supports the footrest element (10) in its useful position against the upholstered furniture (1), more particularly against the seat element (3), more particularly wherein at least the said weight force of a load acting perpendicularly in the vertical direction on the centre point of the useful surface (19) of the footrest element (10) is directed through the footrest drive (11) into the upholstered furniture (1), more particularly into the seat element (3).

12. Upholstered furniture (1) according to one of the preceding claims **characterised in that** the predetermined path is selected so that the supporting element is moved away at a distance from the ground level at least up to over the position of the front side of the upholstered furniture located in the first position, more particularly over the position of the perpendicular from the lower edge of the useful surface (19) of the footrest element (10), located in the non-use position, of the upholstered furniture (1) located in the first position.

13. Upholstered furniture according to one of claims 5 to 12 **characterised in that** the useful surface (7) of the seat element (3) forms an at least substantially level surface with the useful surface of the back element (4) in the second position.

14. Upholstered furniture (1) according to one of the preceding claims **characterised in that** the upholstered furniture (1) comprises a plurality of upholstered furniture segments arranged adjoining one another in the width direction of the upholstered furniture (1) with at least substantially horizontal useful surfaces, more particularly seat and /or couch surfaces, wherein the base element (2) and the seat element (3) form one upholstered furniture segment, wherein at least one first further upholstered furniture segment, preferably a first further upholstered furniture segment and a second further upholstered furniture segment, adjoin the seat element (3) and wherein the useful surfaces of the further upholstered furniture segment and the seat element form in the first position and/or the second position an at least substantially level surface.

15. Upholstered furniture (1) according to one of the preceding claims **characterised in that** the upholstered furniture (1), more particularly the guide elements, is/are configured so that the seat element (3), preferably the seat element (3) and the back element (4), runs on its movement path between the first position and the second position through a third position, more particularly a relax position in which the useful surface (7) of the seat element (3) drops down towards the back of the upholstered furniture.

16. Upholstered furniture (1) according to claim 3 **characterised in that** the lower guide element (5) has between the two bends a path which rises, preferably straight, towards the front side of the upholstered furniture (1).

17. Upholstered furniture (1) according to one of claims 2, 3 or 16, **characterised in that** the lower guide element (5) has before and/or after the two bends a path which drops, preferably straight, towards the front side of the upholstered furniture.

18. Upholstered furniture (1) according to claim 3 **characterised in that** the lower guide element (3) has a path which drops, preferably straight, towards the front side of the upholstered furniture.

19. Upholstered furniture (1) according to one of the preceding claims **characterised in that** the upholstered furniture (1), more particularly the seat element (3), has an upper guide element (6), preferably two upper guide elements (6) arranged in parallel.

20. Upholstered furniture (1) according to claim 19 **characterised in that** the upper guide element (6) has a straight path, more particularly has a greater distance from the useful surface (7) of the seat element (3) towards the front side of the upholstered furniture (1) than towards the back of the upholstered furniture (1).

## Revendications

1. Meuble rembourré (1), avec un élément de base (2), un élément de siège (3), qui, en particulier, porte un rembourrage de siège, sachant que l'élément de base (2) et l'élément de siège (3) sont reliés par des éléments de guidage (5, 6) de manière à ce que l'élément de siège (3) puisse être déplacé par rapport à l'élément de base (2), par un mouvement combiné de translation et de rotation, d'une première position, en particulier d'une position assise, à une deuxième position, une position couchée,
**caractérisé en ce que**
le meuble rembourré (1) est conçu de manière à ce qu'une section (25), disposée au moins sur la partie arrière de l'élément de siège (3), décrive une trajectoire sensiblement en forme de S, lors du mouvement conduisant de la première position à la deuxième position, ceci ayant pour effet qu'un élément d'appui (17), en particulier un rouleau, qui équipe l'élément de siège (3) et est destiné à soutenir l'élément de siège (3), soit d'abord distancé du niveau du sol, correspondant à la surface inférieure (18), sous l'élément de base (2), et se meuve dans la direction de la face antérieure du meuble rembourré (1) et ne s'abaisse jusqu'au niveau du sol qu'après le dépassement d'une course prédéterminée.

2. Meuble rembourré (1) selon la revendication 1,
**caractérisé en ce que**
le meuble rembourré (1), en particulier l'élément de base (2), présente un élément de guidage inférieur (5), de préférence deux éléments de guidage inférieurs (5) disposés parallèlement.

3. Meuble rembourré (1) selon la revendication 2,
**caractérisé en ce que**
la section (25), disposée au moins sur la partie arrière de l'élément de siège (3), est agencée sur un élément de guidage (15), sachant que l'élément de guidage inférieur (5) présente deux courbures opposées, de préférence au moins un tracé en forme de S.

4. Meuble rembourré (1) selon l'une des revendications 1 ou 2,
**caractérisé en ce que**
la section (25), disposée au moins sur la partie arrière de l'élément de siège (3), est agencée de manière mobile, sur un élément de liaison (28), qui est guidé, par l'extrémité libre, au moyen d'un élément de guidage (15) sur l'élément de guidage inférieur (5).

5. Meuble rembourré (1) selon l'une des revendications précédentes,
**caractérisé en ce que**
le meuble rembourré (1) présente un élément de dossier (4), qui, étant de préférence pourvu d'un rembourrage de dossier, est relié de manière articulée à l'élément de siège (3) et à l'élément de base (2) de manière à ce que, par le déplacement de l'élément de siège (3), il puisse également être déplacé par rapport à l'élément de base (2), par un mouvement combiné de translation et de rotation de l'élément de siège (3), d'une première position, en particulier d'une position assise, à une deuxième position, une position couchée.

6. Meuble rembourré (1) selon la revendication 5,
**caractérisé en ce que**
le mouvement de l'élément de dossier (4) est exécuté de manière à ce que, dans la première position, l'intervalle entre l'élément de dossier (4) et la face arrière du meuble rembourré (1) soit le plus faible.

7. Meuble rembourré (1) selon l'une des revendications précédentes,
**caractérisé en ce que**
le meuble rembourré (1) présente un entraînement (13), de préférence un entraînement linéaire, pour le déplacement de l'élément de siège (3).

8. Meuble rembourré (1) selon l'une des revendications précédentes,
**caractérisé en ce que**
le meuble rembourré (1), en particulier l'élément de siège (3), présente un élément de repose-pied (10), qui, destiné à supporter les pieds, peut être déplacé en va et vient entre une position de non utilisation et une position d'utilisation.

9. Meuble rembourré (1) selon la revendication 8,
**caractérisé en ce que**
le meuble rembourré (1) présente un entraînement du repose-pied (11), en particulier un entraînement linéaire, pour le déplacement de l'élément de repose-pied (10) entre sa position d'utilisation et sa position de non utilisation.

10. Meuble rembourré (1) selon revendication 8 ou 9,
**caractérisé en ce que**
l'entraînement du repose-pied (11) est disposé à peu près centralement dans le sens de la largeur de l'élément de repose-pied (10)

11. Meuble rembourré (1) selon l'une des revendications 8 à 10,
**caractérisé en ce que**
l'entraînement du repose-pied (11) appuie l'élément de repose-pied (10), dans sa positon d'utilisation, contre le meuble rembourré (1), en particulier contre l'élément de siège (3), sachant, en particulier, qu'au moins ladite force pondérale d'une charge, qui agit perpendiculairement, dans la direction verticale, sur le point central de la surface utile (19) de l'élément de repose-pied (10), est initiée dans le meuble rembourré (1), en particulier dans l'élément de siège (3), par l'intermédiaire de l'entraînement du repose-pied (11).

12. Meuble rembourré (1) selon l'une des revendications précédentes,
**caractérisé en ce que**
la course prédéterminée est choisie de manière à ce que l'élément d'appui, distancé du niveau du sol, s'éloigne au moins jusqu'au-dessus de la position de la face antérieure du meuble rembourré, se trouvant dans la première position, en particulier au-dessus de la position de la perpendiculaire du bord inférieur de la surface utile (19) de l'élément de repose-pied (10) se trouvant dans la position de non utilisation, le meuble rembourré (1) se trouvant dans la première position.

13. Meuble rembourré (1) selon l'une des revendications 5 à 12,
**caractérisé en ce que**
la surface utile (7) de l'élément de siège (3) forme une surface au moins à peu près plane avec la surface utile (14) de l'élément de dossier (4) en deuxième position.

14. Meuble rembourré (1) selon l'une des revendications précédentes,
**caractérisé en ce que**
le meuble rembourré (1) présente une pluralité de segments de meuble rembourré (1) adjacents, aves des surfaces utiles au moins sensiblement horizontales, en particulier des surfaces de siège en position assise et / ou couchée, sachant que l'élément de base (2) et l'élément de siège (3) forment un segment de meuble rembourré, de préférence qu'un premier autre segment de meuble rembourré et un deuxième autre segment de meuble rembourré avoisinent l'élément de siège (3), et sachant que les surfaces utiles de l'autre segment de meuble rembourré et de l'élément de siège, dans la première position et / ou dans la deuxième position, forment une surface au moins sensiblement plane.

15. Meuble rembourré (1) selon l'une des revendications précédentes,
**caractérisé en ce que**
le meuble rembourré (1), en particulier les éléments de guidage, est / sont conçu/s de telle manière que l'élément de siège (3), en particulier l'élément de siège (3) et l'élément de dossier (4), lors du déplacement entre la première position et la deuxième position, passent par une troisième positon, en particulier une position de relaxe, dans laquelle la surface utile (7) de l'élément de siège (3) s'abaisse vers la face arrière du meuble rembourré.

16. Meuble rembourré (1) selon la revendication 3,
**caractérisé en ce que**
l'élément de guidage inférieur (5) présente, entre les deux courbures, un tracé ascendant, de préférence droit, vers le côté frontal du meuble rembourré (1).

17. Meuble rembourré (1) selon l'une des revendications 2, 3 ou 16,
**caractérisé en ce que**
l'élément de guidage inférieur (5) présente, en amont et / ou en aval des deux courbures, un tracé incliné vers le côté frontal du meuble rembourré, de préférence droit.

18. Meuble rembourré (1) selon la revendication 3,
**caractérisé en ce que**
l'élément de guidage inférieur (5) présente, un tracé incliné vers le côté frontal du meuble rembourré, de préférence droit.

19. Meuble rembourré (1) selon l'une des revendications précédentes,
**caractérisé en ce que**
le meuble rembourré (1), en particulier l'élément de siège (3), présente un élément de guidage supérieur (6), de préférence deux éléments de guidage supérieurs (6), disposes parallèlement.

20. Meuble rembourré (1) selon la revendication 19,
**caractérisé en ce que**
l'élément de guidage supérieur (6) présente un tracé droit, particulièrement, qu'il présente vers le côté frontal du meuble rembourré (1), un plus grand intervalle par rapport à la surface utile (7) de l'élément de siège (3) que vers la face arrière du meuble rembourré (1).
